# EUROPÄISCHE PATENTSCHRIFT

(11) **EP 1 032 941 B1**
(45) Veröffentlichungstag und Bekanntmachung des Hinweises auf die Patenterteilung: **08.05.2002**
(21) Anmeldenummer: 98951151.4
(22) Anmeldetag: 06.11.1998
(51) Int. Cl.: H01H 1/00, H01H 51/22

(54) **MINIATURISIERTES FLACHSPUL-RELAIS**
MINIATURISED FLAT SPOOL RELAY
RELAIS MINIATURISE A BOBINE PLATE

(30) Priorität: 20.11.1997 CH 267697
(43) Veröffentlichungstag der Anmeldung: 06.09.2000
(73) Patentinhaber: Axicom Ltd, 8804 Au-Wädenswil (CH)
(72) Erfinder: DIEM, Hans, CH-8805 Richterswil (CH); JOHLER, Werner, CH-8804 Au-Wädenswil (CH); KÄLIN, Werner, CH-6430 Schwyz (CH); KORRODI, Urs, CH-8824 Schönenberg (CH)
(74) Vertreter: Patentanwälte Breiter + Wiedmer AG
(86) Internationale Anmeldenummer: CH9800475
(87) Internationale Veröffentlichungsnummer: WO9927548

(56) Entgegenhaltungen:
- EP-A1- 0 573 267
- EP-A1- 0 685 864
- EP-A1- 0 780 858
- US-A- 5 531 018

## Beschreibung

Die vorliegende Erfindung betrifft ein Mikrorelais, bestehend aus einem Magnetspulsystem, einem Kontaktträgerkörper mit darin angeordneten Kontakten, einem Permanentmagneten für den magnetischen Rückschluss und einem um seine Mittelachse zwischen zwei Stellungen kippbaren Anker und einem Umschaltfedersystem, wobei das Magnetspulsystem als Flachspul-System in Form einer auf einer Flussplatte ausgeführten Mikrostruktur ausgebildet ist und mindestens aus einer Mikroflachspule gebildet ist.

Es ist eine Vielzahl von Relais bekannt, deren Spulen gewickelt sind. Aus der EP A1 0 373 109 sind zum Beispiel Leiterplattenrelais bekannt, wobei eine gewickelte Spule über einen Permanentmagneten einen Anker über einen induzierten Magnetfluss zu einer Kippbewegung veranlasst, wodurch Umschaltekontaktfedern betätigt werden. Nachteilig ist hier noch immer die resultierende nach unten begrenzte Bauhöhe, insbesondere durch den Platzbedarf der gewickelten Spule, was die Anwendbarkeit solcher Relais einschränkt. Zudem erweisen sich die relativ hohen Herstellkosten der gewickelten Spule und die Kompliziertheit ebenfalls als nachteilig.

Die den nächstliegenden Stand der Technik bildende EP, A1 0685864 beschreibt ein Flachspul-Relais, in welchem die Kraft auf einen stromdurchflossenen Leiter innerhalb eines Magnetfeldes verwendet wird. Der Fluss zwischen den zylindrisch geformten Permanentmagneten erfolgt in entgegengesetzter Richtung, wodurch der resultierende Gesamtfluss durch die Spulen-Querschnittsfläche annähern Null ist. Die Kraft zur Bewegung des Ankers wird ausschliesslich erzeugt durch die Leiterteile der Spule, welche senkrecht zu den Magnetflüssen 13A=>13B und 14A<=14B stehen. Die beiden Magnetflüsse verlaufen in entgegengesetzter Richtung.

Weiter beschreibt die EP, A1 0780858 ein miniaturisiertes Flachspuirelais mit zwei komplett getrennten magnetischen Kreisen, welche durch eine elastische Schaltwippe in Federform miteinander verbunden sind. Es müssen immer zwei getrennte Permanentmagnete verwendet werden.

Aufgabe der Erfindung ist es, ein Mikrorelais der einleitend beschriebenen Art vorzusehen, das eine minimale Bauhöhe aufweist, nur wenige Komponenten enthält und sich kostengünstig in einer automatisierten Fertigung herstellen lässt.

Erfindungsgemäss wird diese Aufgabe dadurch gelöst, dass der um eine Mittelachse schwenkbare Anker als 3-poliger Permanentmagnet oder als 2-poliger Permanentmagnet ausgebildet ist.

Nach einer ersten bevorzugten weiterausbildung ist der Permanentmagnet zwischen zwei in den Mikroflachspulen angeordneten Kernen positioniert.

Nach einer zweiten bevorzugten weiterausbildung ist der Permanentmagnet auf flachen Kernen positioniert, die in den Mikroflachspulen angeordnet sind.

Weitere vorteilhafte und weiterbildende Ausführungsbeispiele des Erfindungsgegenstandes können den abhängigen Ansprüchen entnommen werden.

Das Flachspul-System weist vorzugsweise zwei einzeln angeordnete Mikroflachspulen auf.

Die Erfindung wird anhand von in der Zeichnung dargestellten Ausführungsbeispielen, welche auch Gegenstand von abhängigen Patentansprüchen sind, näher erläutert.
Es zeigen schematisch:
- Fig. 1: eine Ansicht der einzelnen Teile des Relais in Explosionsdarstellung,
- Fig. 2: eine Innenansicht der Längsseite der Hauptelemente des Relais bei entferntem Kontaktträgerkörper,
- Fig. 3: ein Ausführungsbeispiel analog jenem von Fig. 2,
- Fig. 4: ein Ausführungsbeispiel analog jenem von Fig. 3,
- Fig. 5: ein Ausführungsbeispiel analog jenem von Fig. 2,
- Fig. 6: ein Ausführungsbeispiel analog jenem von Fig. 5,
- Fig. 7: ein Ausführungsbeispiel analog jenem von Fig. 6,
- Fig. 8: ein Ausführungsbeispiel des Antriebs des Mikrorelais mit einer zentral angeordneten Flachspule, und
- Fig. 9: die Uebertragung der Kippbewegung des Ankers auf die Umschaltfedern.

Die vielfältigen Ausführungsformen des Erfindungsgegenstands - wie in Fig. 1 bis Fig. 8 angedeutet - können mit anderen bisher bekannten Verfahren nicht in der gleich einfachen Weise realisiert werden.

Fig 1. zeigt die einzelnen Baugruppen des Mikrorelais in Explosionsdarstellung, nämlich ein Flachspul-System 1, einen Kontaktträgerkörper 2 und einen Anker- und Umschaltfeder-Halter 3.

Das Flachspul-System 1 besteht aus einer Flussplatte 11 und zwei darauf aufgebrachten Mikroflachspulen 12 und 13, die mittels eines geeigneten Aetzverfahrens aus dem Fachgebiet der Mikrostrukturtechnik in an sich bekannter Art und Weise erzeugt und über die Anschlussfahnen 26, 26' gespeist werden. Das als Mikrostruktur ausgeführte Flachspul-System 1 dient als Antrieb für die Kippbewegung des Ankers 31 zur Betätigung der Umschaltfedern 33 und 34.

Der Kontaktträgerkörper 2 ist ein rahmenförmiger Kunststoffspritzteil, in welchem sechs Anschlussfahnen durch Umspritzen gehaltert sind. An jeder der Längsseiten des Kontaktträgerkörpers 2 sind die Anschlussfahnen 27, 28, 29, beziehungsweise 27', 28', 29' für die Umschaltkontakte vorgesehen.
Im Anker- und Umschaltfeder-Halter 3 ist ein als prismatischer Stab ausgebildeter Anker 31 angeordnet, der gleichzeitig als Permanentmagnet 32 ausgebildet sein kann. Die Anschlüsse 35 und 36 sind mit den Stellen 40 und 41 verschweisst. Wie aus Fig. 9 hervorgeht, betätigt der Anker 31 infolge seiner Kippbewegung die Umschaltfedern 33 und 34, die ihrerseits in entsprechender Stellung die Arbeitskontakte 37, 37', respektive die Ruhekontakte 38,38' schliessen.

Fig. 2 zeigt eine Innenansicht der Längsseite des erfindungsgemässen Relais, wobei die entsprechenden Seitenwände des Kontaktträgerkörpers weggeschnitten sind. Der durch die erregte Mikroflachspule 12 induzierte Magnetfluss Φ_{E1} wirkt dem durch den Permanentmagneten 32' bewirkten Magnetfluss Φ_{M1} entgegen. Der durch die erregte Mikroflachspule 13 induzierte Magnetfluss Φ_{E2} hingegen unterstützt den durch den Permanentmagneten 32' bewirkten Magnetfluss Φ_{M2} , wodurch die Anzugskraft des Teilmagneten auf der Seite des Luftspalts 14 grösser wird als die Haltekraft des Teilmagneten auf der anderen Seite, so dass der als Anker 31' ausgebildete Permanentmagnet 32' über seine Kante 18 oder seine bogenförmige Kontur 18' in die Arbeitsstellung kippt. Die Bewegung wird in bekannter Art und Weise auf die Umschaltfedern 33, 34 übertragen, wodurch der Schaltvorgang des Mikrorelais ausgelöst wird. Um den Permanentmagnet wieder in die andere Stellung zu bringen, müssen die resultierenden Flüsse derart eingestellt werden, dass mit Hilfe der unterstützenden Federwirkung der Umschaltfedern 33, 34 die Kippbewegung ausgelöst wird. Dies kann durch Vertauschen der Polarität der Stromquelle geschehen.

Fig. 3 zeigt ein Ausführungsbeispiel, worin der Permanentmagnet 32 im Anker 31 die Magnetflüsse Φ_{M1} und Φ_{M2} mit unterschiedlicher Flussrichtung induziert. Der durch die Mikroflachspulen 12 und 13 über die Kerne 15 und 16 im Permanentmagnet 32 induzierte Magnetfluss Φ_{E} unterstützt den Magnetfluss Φ_{M2} und wirkt dem Magnetfluss Φ_{M1} entgegen, so dass der Anker 31 in die Arbeitsstellung kippt. Um den Anker wieder in die andere Stellung zu bringen, muss die Flussrichtung des Mikrospulenflusses Φ_{E} umgekehrt werden, zum Beispiel in entsprechender Weise, wie in obigem Abschnitt beschrieben.

Die Funktionsweise des Ausführungsbeispiels gemäss Fig. 4 geschieht analog zum vorherigen Abschnitt, wobei die in den Mitten der Mikroflachspulen 12 und 13 angeordneten Kerne 15' und 16' eine Höhe aufweisen, die nur geringfügig über der Dicke der Mikrospulen liegt.

Fig. 5 zeigt ein Ausführungsbeispiel, welches im Unterschied zu Fig. 2 einen Anker 31' aufweist, der als 2-poliger Permanentmagnet 32" ausgeführt ist. Der magnetisch leitende Zentralkern 17 bewirkt eine Verstärkung des Magnetflusses Φ_{E1} . Der Magnetfuss Φ_{M} hat etwa den doppelten Betrag des Magnetflusses Φ_{E1}. Deshalb ist der Fluss Φ_{M} als Doppellinie dargestellt. Φ_{E1} subtrahiert sich zu Φ_{M}, Φ_{E2} addiert sich zu Φ_{M} , wodurch in entsprechender Weise wie oben erläutert, eine Kippbewegung des als Permanentmagnet ausgebildeten Ankers 31' ausgelöst wird.

Fig. 6 zeigt ein Ausführungsbeispiel in Anlehnung an Fig. 5 mit einer magnetisch nicht leitenden Drehauflage 17' anstelle eines magnetisch leitenden Zentralkems. Infolge des sich ergebenden grösseren Widerstands bedingt durch den Luftspalt, resultiert ein kleinerer Magnetfluss Φ_{E1}. Das Verhältnis Φ_{E1} zu Φ_{E2} ist kleiner als im Falle des unter Fig. 5 beschriebenen Ausführungsbeispiels, da sich über den Luftspalt bei der Drehauflage ein grösserer Widerstand ergibt. Das Funktionsprinzip bleibt gleich.

In Fig. 7 ist ein Ausführungsbeispiel nach Fig. 6 dargestellt, mit dem Unterschied, dass sich die Drehachse 18"' in grösserem Abstand von der Flussplatte 11 befindet. Die Lagerung 19 der Drehachse 18"' kann am Kontaktträgerkörper 2 vorgesehen werden. Fig. 8 zeigt ein Ausführungsbeispiel mit einer einzigen, um einen magnetisch leitenden Zentralkem 17 angeordneten Mikroflachspule 12'. Die Magnetflüsse Φ_{E1} und Φ_{M} subtrahieren sich, die Magnetflüsse Φ_{E2} und Φ_{M} addieren sich, wodurch wiederum eine Kippbewegung des als Permanentmagnet 32" ausgebildeten Ankers 31' in bereits beschriebener Weise ermöglicht wird.

### Anhand der Fig. 9 wird die Funktionsweise des Mikrorelais kurz erklärt:

Das als Mikrostruktur ausgeführte Flachspul-System dient als Antrieb für die Kippbewegung des Ankers 31. Die Kippbewegung wird durch entsprechendes Zusammenwirken der Magnetflüsse Φ_{E1},Φ_{M1},Φ_{E2},Φ_{M2},Φ_{E}, Φ_{M} (Fig. 2-8), wie oben im Detail erläutert, ausgelöst. Der Anker betätigt infolge seiner Kippbewegung die Umschaltfedern 33 und 34, die ihrerseits in entsprechender Stellung die Arbeitskontakte 37, 37', respektive die Ruhekontakte 38, 38', schliessen.

Die Vorteile des Erfindungsgegenstandes bestehen darin, dass damit niedrige Bauhöhen erreicht werden können. Wesentlich ist, dass das erfindungsgemäss ausgebildete Flachspul-System eine Miniaturisierung des Relais erlaubt. Durch die Schichtbauweise kann eine Entflechtung der Spule von den Kontakten optimal gestaltet werden. Ausserdem ist die Herstellung der flachen Mikrospulen infolge der Anwendung modemer galvanischer Prozesse in für den Fachmann bekannter Weise besonders kostengünstig. Dabei kann durch eine Reduktion der Leiterisolation ein sehr hoher Nutzungsgrad erzielt werden. Gegenüber herkömmlichen gewickelten Spulen lässt sich eine massive Reduktion der Prozessschritte bei der Herstellung vornehmen. So entfällt beispielsweise auch ein Löten der Spulenenden und auch die damit zusammenhängende Verwendung von Flussmitteln, welche für das Mikroklima des Relais kontaktschädigend sein können. Zudem wird der Eisatz von kostengünstigen Anschlusstechnologien, zB. das Bonden, möglich. Das Isolationsmaterial der herkömmlichen Isolation der Wickeldrähte hat ebenfalls eine negative Auswirkung auf das Mikroklima. Ein weiterer Vorteil der vorliegenden Erfindung ist demzufolge das Wegfallen dieses kontaktschädigenden Isolationsmaterials. Durch die Verwendung einer Flussplatte aus Eisen als Systemträger wird eine ausserordentlich stabile Voraussetzung für die SMD-Tauglichkeit geschaffen. Hinsichtlich der SMD-Lötprozesse ist somit eine hohe Temperaturstabilität gegeben.

## Patentansprüche

1. Mikrorelais, bestehend aus einem Magnetspulsystem (1), einem Kontaktträgerkörper (2) mit darin angeordneten Kontakten, einem Permanentmagneten (32) für den magnetischen Rückschluss und einem um seine Mittelachse zwischen zwei Stellungen kippbaren Anker (31) und einem Umschaltfedersystem, wobei das Magnetspulsystem (1) als Flachspul-System in Form einer auf einer Flussplatte (11) ausgeführten Mikrostruktur ausgebildet ist und mindestens aus einer Mikroflachspule (12') gebildet ist,
**dadurch gekennzeichnet, dass**
der um eine Mittelachse schwenkbare Anker (31') als 3-poliger Permanentmagnet (32') oder als 2-poliger Permanentmagnet (32") ausgebildet ist.

2. Mikrorelais nach Patentanspruch 1
**dadurch gekennzeichnet, dass**
der Permanentmagnet (32) zwischen zwei in den Mikroflachspulen (12), (13) angeordneten Kemen (15), (16) positioniert ist.

3. Mikrorelais nach Patentanspruch 1
**dadurch gekennzeichnet, dass**
der Permanentmagnet (32) auf flachen Kernen (15'), (16') positioniert ist, die in den Mikroflachspulen (12), (13) angeordnet sind.

4. Mikrorelais nach einem der Patentansprüche 1 - 3, **dadurch gekennzeichnet, dass** zwischen den zwei Mikroflachspulen (12), (13) ein ebenfalls flach ausgebildeter, magnetisch leitender Zentralkern (17) angeordnet ist.

5. Mikrorelais nach einem der Patentansprüche 1 - 4, **dadurch gekennzeichnet, dass** zwischen zwei Mikroflachspulen (12) und (13) eine magnetisch nicht leitende Drehauflage (17') angeordnet ist, worauf sich die Drehachse (18") des schwenkbaren Ankers (31') befindet

6. Mikrorelais nach einem der Patentansprüche 1 - 5, **dadurch gekennzeichnet, dass** sich die Drehachse (18"') des Ankers (31') in einem definierten Abstand oberhalb der Flussplatte (11) befindet

7. Mikrorelais nach einem der Patentansprüche 1 - 6, **dadurch gekennzeichnet, dass** in der Mikroflachspule (12') ein magnetisch leitender Zentralkern (17) angeordnet ist.

8. Mikrorelais nach einem der Patentansprüche 1 - 7, **dadurch gekennzeichnet, dass** der Anker (31), (31') die Gestalt eines prismatischen Stabes aufweist und sich die Ankerschenkel im Querschnitt von ihrer geometrischen Mitte aus gegen aussen hin verjüngen, das Ganze derart, dass durch diese prismatische Querschnittsform der Ankerschenkel in deren Mitte eine Kante (18) als Drehachse oder eine bogenförmige Kontur (18') zur Ausführung der Schwenkbewegung entsteht.

9. Mikrorelais nach einem der Patentansprüche 1 - 8, **dadurch gekennzeichnet, dass** das Flachspul-System (1) mindestens angenähert parallel zu der neutralen Mittellage des Ankers (31), (31') angeordnet ist.

## Claims

1. Micro-relay consisting of a magnetic coil system (1), a contact carrier body (2) with contacts arranged therein, a permanent magnet (32) for the magnetic yoke and a rotor (31) which can be tilted about its central axis between two positions, and a switching spring system, where the magnetic coil system (1) is formed as a flat coil system in the form of a microstructure produced on a flux plate (11) and comprises at least one micro-flat coil (12'),
**characterised in that**
the rotor (31') can be swivelled about a central axis, is formed as a 3-pole permanent magnet (32') or as a 2-pole permanent magnet (32").

2. Micro-relay according to claim 1
**characterised in that**
the permanent magnet (32) is positioned between two cores (15), (16) arranged in the micro-flat coils (12), (13).

3. Micro-relay according to claim 1
**characterised in that**
the permanent magnet (32) is positioned on flat cores (15'), (16') arranged in the micro-flat coils (12), (13).

4. Micro-relay according to any of claims 1 to 3, **characterised in that** between the two micro-flat coils (12), (13) is arranged a magnetically conductive central core (17) also formed flat.

5. Micro-relay according to any of claims 1 to 4, **characterised in that** between two micro-flat coils (12) and (13) is arranged a magnetically non-conductive rotary support (17') on which is located the rotary axis (18") of the swivellable rotor (31').

6. Micro-relay according to any of claims 1 to 5, **characterised in that** the rotary axis (18''') of rotors (31') lies at a defined distance above the flux plate (11).

7. Micro-relay according to any of claims 1 to 6, **characterised in that** arranged in the micro-flat coil (12') is a magnetically conductive central core (17).

8. Micro-relay according to any of claims 1 to 7, **characterised in that** the rotor (31), (31') has the shape of a prismatic rod and the rotor legs taper in cross-section towards the outside viewed from their geometric centre, the whole such that this prismatic cross-section of the rotor legs creates in their centre an edge (18) as a rotary axis or an arc-shaped contour (18') for the performance of the swivel movement.

9. Micro-relay according to any of claims 1 to 8, **characterised in that** the flat coil system (1) is arranged at least approximately parallel to the neutral central position of the rotor (31, 31').

## Revendications

1. Relais miniaturisé se composant d'un système (1) à bobine aimantée, d'un corps porteur (2) de contacts dans lequel sont agencés des contacts, d'un aimant permanent (32) pour le retour magnétique et d'un induit basculant (31) entre deux positions autour de son axe central, et d'un système de ressort de commutation, dans lequel le système (1) de bobine aimantée consiste en un système à bobine plate en forme de structure miniaturisée exécutée sur une plaque de flux (11) et consiste en au moins une bobine plate miniaturisée (12'), **caractérisé en ce que** l'induit basculant autour d'un axe médian (31') consiste en un aimant permanent tripolaire (32') ou un aimant permanent bipolaire (32").

2. Relais miniaturisé selon la revendication 1, **caractérisé en ce que** l'aimant permanent (32) est positionné entre deux noyaux (15, 16) agencés dans les bobines plates miniaturisées (12, 13).

3. Relais miniaturisé selon la revendication 1, **caractérisé en ce que** l'aimant permanent (32) est positionné sur des noyaux plats (15', 16') qui sont agencés dans les bobines plates miniaturisées (12, 13).

4. Relais miniaturisé selon l'une quelconque des revendications 1 à 3, **caractérisé en ce qu'**un noyau central conducteur magnétique (17), de structure plate lui aussi est agencé entre les deux bobines plates miniaturisées (12, 13).

5. Relais miniaturisé selon l'une quelconque des revendications précédentes, **caractérisé en ce qu'**un logement de rotation magnétiquement non conducteur (17') sur lequel se trouve l'axe de rotation (18") de l'induit basculant (31') est agencé entre deux bobines plates miniaturisées (12) et (13).

6. Relais miniaturisé selon l'une quelconque des revendications précédentes, **caractérisé en ce que** l'axe de rotation (18''') de l'induit (31') se trouve à une distance définie au-dessus de la plaque de flux (11).

7. Relais miniaturisé selon l'une quelconque des revendications précédentes, **caractérisé en ce qu'**un noyau central conducteur magnétique (17) est agencé dans la bobine plate miniaturisée (12').

8. Relais miniaturisé selon l'une quelconque des revendications précédentes, **caractérisé en ce que** la configuration de l'induit (31, 31') est un barreau prismatique et que les branches de l'induit diminuent en section en coupe transversale à partir de leur milieu géométrique en direction de l'extérieur, l'ensemble étant configuré d'une manière telle que cette configuration prismatique en coupe transversale des branches de l'induit forme dans leur milieu une arête (18) servant d'axe de rotation ou un contour en forme d'arc (18') pour réaliser le mouvement de pivotement.

9. Relais miniaturisé selon l'une quelconque des revendications précédentes, **caractérisé en ce que** le système (1) de bobine plate est agencé au moins à peu près parallèlement à la position médiane neutre de l'induit (31, 31').
